# EUROPÄISCHE PATENTSCHRIFT

(11) **EP 1 139 493 B1**
(45) Veröffentlichungstag und Bekanntmachung des Hinweises auf die Patenterteilung: **08.10.2003**
(21) Anmeldenummer: 01106458.1
(22) Anmeldetag: 23.03.2001
(51) Int. Cl.: H01R 4/24, H01R 13/639

(54) **Elektrischer Verbinder zum Anschluss von elektrischen Leitern an ein elektrisches Gerät**
Electrical connector for connecting wires to an apparatus
Connecteur électrique pour le raccordement de câbles à un appareil

(30) Priorität: 30.03.2000 DE 20005868 U; 30.03.2000 DE 20005870 U
(43) Veröffentlichungstag der Anmeldung: 04.10.2001
(73) Patentinhaber: HARTING KGaA, 32339 Espelkamp (DE)
(72) Erfinder: Wellmann, Christa, 32369 Rahden (DE); Schreier, Stephan, Dipl.-Ing., 32369 Rahden (DE); Post, Dirk-Peter, Dipl.-Ing., 32312 Lübbecke (DE)
(74) Vertreter: Sties, Jochen, Dipl.-Ing.

(56) Entgegenhaltungen:
- EP-A- 0 726 623
- EP-A- 0 961 378
- DE-A- 19 605 083
- GB-A- 2 020 917
- US-A- 5 626 486

## Beschreibung

Die Erfindung betrifft einen elektrischen Verbinder zum Anschließen von elektrischen Leitern an ein elektrisches Gerät geschaffen, bestehend aus einem Aufnahmestutzen, einem Kontaktträger, der in dem Aufnahmestutzen angeordnet ist, Schneidklemmkontakten, die in dem Kontaktträger gehalten sind, und Arretierungsmitteln, mittels denen der Kontaktträger im Aufnahmestutzen gehalten ist.

Ein derartiger elektrischer Verbinder ist für eine feste, durch die Nutzung von Schneidklemmkontakten jedoch auch wieder lösbare Verbindung von einem elektrischen Gerät mit einem oder mehreren elektrischen Leitem vorgesehen.

Aus dem Gebrauchsmuster DE 295 12 585 ist ein Leiteranschlußelement in Schneidklemmtechnik zum Anschluß von elektrischen Leitem bekannt, bei dem das Leiteranschlußelement mit einem Gewindestutzen versehen ist und zur Befestigung in eine Bohrung eines Gehäuses eingesetzt und mit einer Kontermutter fixiert wird.

Weiterhin ist aus der DE 197 55 530 eine Einrichtung zur Zugentlastung elektrischer und/oder optischer Kabel bekannt, bei der die Schneidklemmen in einer entsprechenden Ausformung fest mit einem Gehäuse verbunden sind, in die ein für Schneidklemmen vorgesehenes Kabelführungsteil und ein Leiterführungsteil mit einer Überwurfmutter aufgeschraubt werden.

Aus der EP-A-0 726 623 ist eine Vorrichtung gemäß dem Oberbegriff des Anspruchs 1 bekannt. Bei dieser Vorrichtung werden zwei Kontakte verwendet, die mit Eindringdomen versehen sind, die in ein Kabel eingepreßt werden können. Die Kontakte sind in einem Kontaktträger gelagert, der in einen Aufriahmestutzen eingesetzt und dort von einer Überwurfmutter arretiert werden kann.

Nachteilig wirkt sich bei den bekannten Ausführungen derartiger elektrischer Verbinder aus, daß diese in dazu vorgesehene Bohrungen in einem Gehäuse eingesetzt werden und mit einer Kontermutter festgesetzt werden müssen. Ferner können beim Eindrehen eines bereits vormontierten - mit elektrischen Leitem versehenen - Verbinders in ein mit einem Gewinde ausgebildetes Gehäuse die elektrischen Leiter verdreht werden, so daß die elektrischen Verbindungen unkontrolliert unterbrochen werden. Zudem müssen die bekannten Ausführungen bei ihrer Montage per Hand und/oder Werkzeug verschraubt werden.

Der Erfindung liegt daher die Aufgabe zugrunde, einen elektrischen Verbinder der eingangs genannten Art dahingehend auszubilden, daß eine einfache Montage möglich ist.

Zu diesem Zweck ist erfindungsgemäß bei einem elektrischen Verbinder der eingangs genannten Art vorgesehen, daß die Arretierungsmittel aus mindestens einer Ausnehmung im Kontaktträger und einem Befestigungszapfen bestehen, der in die Ausnehmung einfügbar ist, und daß der Befestigungszapfen an einem plattenförmigen Befestigungselement vorgesehen ist und daß das Befestigungselement in einen Schlitz zwischen zwei parallel beabstandeten Wänden in einem Gehäuse eines elektrischen Gerätes einfügbar ist, wobei der Befestigungszapfen in die Ausnehmung im Kontaktträger eingreift. Diese Gestaltung ermöglicht, den Kontaktträger mit den Schneidklemmen vorzubestücken und dann in den Aufnahmestutzen einzuschieben, wo er mittels der Arretierungsmittel in einfacher Weise automatisch verrastet. Der Kontaktträger kann dabei automatisiert oder von Hand in den Aufnahmestutzen eingesetzt werden. Wenn das Befestigungselement an einem Deckel des elektrischen Gerätes angeformt ist, kann der Kontaktträger automatisch in dem Aufnahmestuzen festgelegt werden, wenn das Gehäuse des elektrischen Gerätes geschlossen wird.

Vorzugsweise sind die Schneidklemmkontakte in Aufnahmeschlitzen im Kontaktträger mittels Rastlaschen gehalten. Dies ermöglicht, die Schneidklemmkontakte einfach in den Kontaktträger einzuschieben, so daß sie dort automatisch verrasten.

Gemäß der bevorzugten Ausführungsform ist vorgesehen, daß die Schneidklemmkontakte an ihren geräteseitigen Anschlußenden mit Steckanschlüssen versehen sind, so daß ohne aufwendige Verbindungsarbeiten wie Löten etc. Kabelschuhe aufgesteckt oder die Anschlußenden in Bohrungen oder Kontaktfedem einer Leiterplatte eingesteckt werden können. Bei dieser Ausführungsform ergibt sich ein minimaler Montageaufwand für die gesamte elektrische Verbindung. Die Schneidklemmkontakte werden in den Kontaktträger eingeschoben, in welchem sie automatisch verrasten. Der mit den Schneidklemmkontakten bestückte Kontaktträger wird in den Aufnahmestutzen eingeschoben, in welchem er automatisch verrastet. Beim Einschieben des Kontaktträgers werden die Anschlußenden der Schneidklemmkontakte automatisch in die ihnen zugeordneten Kontaktelemente im elektrischen Gerät eingeschoben, beispielsweise in die Kontaktfedem. Es sind also keine Lötarbeiten oder aufwendige Konfektionierungsarbeiten erforderlich; die elektrische Verbindung kann sogar vor Ort ohne spezielles Werkzeug hergestellt werden.

Die Erfindung wird nachfolgend anhand einer bevorzugten Ausführungsform beschrieben, die in den beigefügten Zeichnungen dargestellt ist. In diesen zeigen:
Fig. 1 eine perspektivische, teilgeschnittene Darstellung eines elektrischen Gerätes mit einem elektrischen Verbinder;
Fig. 2 in einer vergrößerten Darstellung den elektrischen Verbinder des in Figur 1 gezeigten Gerätes;
Fig. 3 einen Querschnitt durch den elektrischen Verbinder von Figur 2.

In den Figuren 1 bis 3 ist ein elektrisches Gerät 1 gezeigt, das ein Gehäuse 2 und einen Deckel 3 aufweist. Im Inneren des Gehäuses ist eine Leiterplatte 4 angeordnet, die als Träger für nicht dargestellte elektronische Bauteile dient. In Bohrungen der Leiterplatte 4 sind mehrere Kontakte 5 eingesteckt, die jeweils federnde Doppelschenkel aufweisen.

Am Gehäuse 2 ist ein zylindrischer Aufnahmestutzen 10 angebracht, der auf seiner Innenseite mit Führungsrippen 12 versehen ist. Die Seitenwand des Gehäuses 2, an der der Aufnahmestutzen angebracht ist, ist doppelwandig ausgeführt,

Im Inneren des Aufnahmestutzens ist ein Kontaktträger 14 angeordnet, der mit schlitzförmigen Ausnehmungen 16 versehen ist. In jeder Ausnehmung 16 ist ein Schneidklemmkontakt 18 angeordnet, der auf einer Seite mit zwei einander gegenüberliegenden Schneidklemmen 20 und auf der anderen Seite mit einem stififörmigen Anschlußende 22 versehen ist. In der Mitte weist jeder Schneidklemmkontakt eine Rastlasche 24 auf, die mit einer Schulter 26 im Kontaktträger 14 zusammenwirken kann.

Der Kontaktträger ist mit drei Aussparungen 28 versehen, von denen in Figur 1 nur zwei zu sehen sind. Die dritte Aussparung liegt bezüglich der oberen Aussparung spiegelbildlich zur vorderen, schräg unten angeordneten Aussparung.

Der Deckel 3 des Gerätes 1 ist mit einem Befestigungselement 29 versehen, an dem ein Verriegelungszapfen 30 angeordnet ist, der in eine der Aussparungen 28 eingreifen kann.

Die Schneidklemmkontakte bestehen aus Metall, und der Kontaktträger besteht aus einem isolierenden Kunststoff.

Die Montage der elektrischen Verbindung, die aus dem Kontaktträger mit den Schneidklemmkontakten und dem Aufnahmestutzen besteht, erfolgt in der folgenden Weise: Zuerst wird der Kontaktträger 14 mit den Schneidklemmkontakten 18 bestückt, indem diese in die Ausnehmung 16 eingeschoben werden, bis die Rastlasche 24 hinter der Schulter 26 des Kontaktträgers einrastet. Die Schneidklemmkontakte 18 sind dann fest in dem Kontaktträger aufgenommen. Dann wird der in dieser Weise bestückte Kontaktträger von außen in den Aufnahmestutzen 10 so eingeschoben, daß die Anschlußenden 22 der Schneidklemmkontakte 18 in das Innere des elektrischen Gerätes hineinragen. Die korrekte Ausrichtung des Kontaktträgers wird von der Führungsrippe 12 gewährleistet, die mit einer geeigneten Nut im Kontaktträger zusammenwirkt. Beim Einschieben des Kontaktträgers werden die Anschlußenden 22 der Schneidklemmkontakte zwischen die Doppelschenkel der Kontakte 5 eingeschoben, so daß dort die elektrische Kontaktgebung automatisch erfolgt. Abschließend wird der Deckel 3 auf das Gehäuse 2 aufgesetzt, wobei das Befestigungselement 29 des Deckels 2 in den Raum zwischen den beiden Seitenwänden des Gehäuses eintauchen kann und der Verriegelungszapfen 30 in die Aussparung 28 im Kontaktträger eingreift. Die Aussparung 28 und der Verriegelungszapfen 30 wirken dann als Arretierungsmittel, mittels denen der Kontaktträger fest im Aufnahmestutzen gehalten ist.

An das derart mit dem elektrischen Verbinder versehene Gerät 1 können mit geringem Aufwand elektrische Leiter angeschlossen werden, die in an sich bekannter Weise mittels eines Druckteils in die Schneidklemmkontakte so eingedrückt werden, daß die Schneidklemmen 20 die Isolierung der Leiter durchschneiden und den Leiterkern kontaktieren.

## Patentansprüche

1. Elektrischer Verbinder zum Anschließen von elektrischen Leitern an ein elektrisches Gerät (1), bestehend aus einem Aufnahmestutzen (10), einem Kontaktträger (14), der in dem Aufnahmestutzen angeordnet ist, Schneidklemmkontakten (18), die in dem Kontaktträger (14) gehalten sind, und Arretierungsmitteln (28, 30), mittels denen der Kontaktträger (14) im Aufnahmestutzen (10) gehalten ist, **dadurch gekennzeichnet, daß** die Arretierungsmittel aus mindestens einer Ausnehmung (28) im Kontaktträger (14) und einem Befestigungszapfen (30) bestehen, der in die Ausnehmung einfügbar ist, und daß der Befestigungszapfen an einem plattenförmigen Befestigungselement (29) vorgesehen ist und daß das Befestigungselement in einen Schlitz zwischen zwei parallel beabstandeten Wänden in einem Gehäuse (2) eines elektrischen Gerätes (1) einfügbar ist, wobei der Befestigungszapfen (30) in die Ausnehmung (28) im Kontaktträger (14) eingreift.

2. Elektrischer Verbinder nach Anspruch 1, **dadurch gekennzeichnet, daß** das Befestigungselement an einem Deckel (3) des elektrischen Gerätes angeformt ist.

3. Elektrischer Verbinder nach Anspruch 1 oder Anspruch 2, **dadurch gekennzeichnet, daß** der Kontaktträger (14) mittels Polarisationsmitteln (12) im Aufnahmestutzen (10) verdrehsicher gehalten ist.

4. Elektrischer Verbinder nach einem der vorstehenden Ansprüche, **dadurch gekennzeichnet, daß** die Schneidklemmkontakte (18) in Ausnehmungen (16) im Kontaktträger mittels Rastlaschen (24) gehalten sind.

5. Elektrischer Verbinder nach Anspruch 4, **dadurch gekennzeichnet, daß** die Schneidklemmkontakte (18) von der Leiteranschlußseite des Aufnahmestutzens einsetzbar sind, wobei die Rastlaschen (24) hinter einer Schulter (26) in der Ausnehmung (16) im Kontaktträger verrasten.

6. Elektrischer Verbinder nach einem der vorstehenden Ansprüche, **dadurch gekennzeichnet, daß** die geräteseitigen Anschlußenden der Schneidklemmkontakte mit Steckanschlüssen (22) für Kabelschuhe versehen sind.

7. Elektrischer Verbinder nach einem der Ansprüche 1 bis 5, **dadurch gekennzeichnet, daß** die geräteseitigen Anschlußenden der Schneidklemmkontakte (18) mit stiftförmigen Anschlußenden (22) versehen sind, die in Bohrungen oder Kontaktfedern einer Leiterplatte (4) einfügbar sind.

## Claims

1. An electrical connector for connecting electrical wires to an electrical apparatus (1), consisting of a receiving socket (10), a contact carrier (14) arranged in the receiving socket, insulation piercing contacts (18) which are held in the contact carrier (14), and arresting means (28, 30) by means of which the contact carrier (14) is held in the receiving socket (10), **characterized in that** the arresting means consist of at least one recess (28) in the contact carrier (14) and of a fastening pin (30) which can be inserted into the recess, and **in that** the fastening pin is provided on a plate-shaped fastening element (29) and that the fastening element can be inserted into a slot between two parallel and spaced walls in a housing (2) of the electrical apparatus (1), the fastening pin (30) engaging into the recess (28) in the contact carrier (14).

2. The electrical connector according to claim 1, **characterized in that** the fastening element is formed on a cover (3) of the electrical apparatus.

3. The electrical connector according to claim 1 or claim 2, **characterized in that** by means of polarization means (12) the contact carrier (14) is held in the receiving socket (10) so as to be secured against rotation.

4. The electrical connector according to any of the preceding claims, **characterized in that** the insulation piercing contacts (18) are held in recesses (16) in the contact carrier by means of detent tabs (24).

5. The electrical connector according to claim 4, **characterized in that** the insulation piercing contacts (18) can be inserted from the wire connection side of the receiving socket, the detent tabs (24) latching in the contact carrier behind a shoulder (26) in the recess (16).

6. The electrical connector according to any of the preceding claims, **characterized in that** the connecting terminals on the equipment side of the insulation piercing contacts are provided with plug connectors (22) for cable lugs.

7. The electrical connector according to any of the claims 1 to 5, **characterized in that** the connecting terminals on the equipment side of the insulation piercing contacts (18) are provided with peg-shaped connecting terminals (22) which can be inserted into holes or contact springs of a printed circuit board (4).

## Revendications

1. Connecteur électrique pour connecter des conducteurs électriques à un appareil électrique (1), constitué par une douille de réception (10), un support de contact (14) qui est agencé dans la douille de réception, des contacts tranchant (18) qui sont maintenus dans le support de contact (14), et des moyens de blocage (28, 30) à l'aide desquels le support de contact (14) est maintenu dans la douille de réception (14), **caractérisé en ce que** les moyens de blocage sont constitués par au moins un évidement (28) dans le support de contact (14) et par un tenon de fixation (30) qui peut être inséré dans l'évidement, et **en ce que** le tenon de fixation est prévu sur un élément de fixation (29) en forme de plaque et **en ce que** l'élément de fixation peut être inséré dans une fente entre deux parois espacées en parallèle, dans un boîtier (2) d'un appareil électrique (1), le tenon de fixation (30) s'engageant dans l'évidement (28) dans le support de contact (14).

2. Connecteur électrique selon la revendication 1, **caractérisé en ce que** l'élément de fixation est formé sur un couvercle (3) de l'appareil électrique.

3. Connecteur électrique selon la revendication 1 ou 2, **caractérisé en ce que** le support de contact (14) est maintenu dans la douille de réception (10) par des moyens de polarisation (12) avec sécurité antirotation.

4. Connecteur électrique selon l'une des revendications précédentes, **caractérisé en ce que** les contacts tranchant (18) sont maintenus dans des évidements (16) dans le support de contact au moyen de pattes d'enclenchement (24).

5. Connecteur électrique selon la revendication 4, **caractérisé en ce que** les contacts tranchant (18) peuvent être mis en place depuis le côté connexion de conducteur de la douille de réception, les pattes d'enclenchement (24) s'enclenchant derrière un épaulement (26) dans l'évidement (16) ménagé dans le support de contact.

6. Connecteur électrique selon l'une des revendications précédentes, **caractérisé en ce que** les extrémités de connexion, côté appareil, des contacts tranchant sont pourvues de fiches de connexion (22) pour des cosses de câbles.

7. Connecteur électrique selon l'une des revendications 1 à 5, **caractérisé en ce que** les extrémités de connexion, côté appareil, des contacts tranchant (18) sont pourvues de fiches de connexion (22) en forme de pointe qui peuvent être insérées dans des perçages ou dans des ressorts de contact d'une carte à circuit imprimé (4).
